# EUROPÄISCHE PATENTSCHRIFT

(11) **EP 0 384 332 B1**
(45) Veröffentlichungstag und Bekanntmachung des Hinweises auf die Patenterteilung: **18.12.1991**
(21) Anmeldenummer: 90103097.3
(22) Anmeldetag: 17.02.1990
(51) Int. Cl.: F26B 13/16, D06B 5/08

(54) **Siebtrommelvorrichtung mit Siebdecke**
Sieve drum device with a sieve cover
Dispositif à tambour perforé avec écran perforé

(30) Priorität: 18.02.1989 DE 3905001
(43) Veröffentlichungstag der Anmeldung: 29.08.1990
(73) Patentinhaber: FLEISSNER Maschinenfabrik AG, CH-9445 Rebstein (CH)
(72) Erfinder: Fleissner, Gerold, CH-7000 Chur (CH)
(74) Vertreter: Neumann, Gerd, Dipl.-Ing.

(56) Entgegenhaltungen:
- DE-A- 1 635 357
- DE-B- 1 635 123
- DE-B- 1 900 496

## Beschreibung

Die Erfindung bezieht sich auf eine Siebtrommelvorrichtung zum durchströmenden Wärmebehandeln von gasdurchlässigen Warenbahnen, wie Textilgut, mit einem im wesentlichen geschlossenen Gehäuse, dessen Innenraum durch eine Wandung in einen Behandlungs- und einen Ventilatorraum unterteilt ist, wobei in dem Behandlungsraum als Transportelement zumindest eine unter Saugzug stehende, im vom Gut nicht bedeckten Umfangsbereich abgedeckte Siebtrommel drehbar gelagert und dieser im Ventilatorraum ein Ventilator stirnseitig zugeordnet ist, der das aus der Siebtrommel abgesaugte Behandlungsgas nach Aufheizung mittels einer zugeordneten Heizeinrichtung wieder zurück in den Behandlungsraum über eine die Siebtrommel konzentrisch umgebende, perforierte Siebdecke bläst.

Eine Vorrichtung dieser Art ist aus der DE-A-3006758 bekannt. Die die Siebtrommel konzentrisch umgebende Siebdecke hat den Vorteil, daß die der Siebtrommel zuströmende Luft nicht nur vor der Siebdecke gestaut wird, sondern auch gleichmäßiger über den Umfang auf die Siebtrommel zuströmt. Nachteilig bei dieser Konstruktion ist jedoch, daß dann wenn sich irgendein zu behandelndes Material auf der Siebtrommel stauen sollte, evtl. in dem verengten Raum zwischen der Siebdecke und der Siebtrommel ein Knoten entstehen könnte und dann ein Entwirren dieses Knotens kaum möglich ist. Auch ist ein Reinigen der Siebdecke nur unter erschwerten Bedingungen möglich, weil die Siebdecke die Siebtrommel rundum dicht umgibt und damit Reinigungsgeräte an die Unterseite der Siebdecke nicht gelangen können.

Ausgehend von der Vorrichtung anfangs genannter Art liegt der Erfindung die Aufgabe zugrunde, eine Siebtrommelvorrichtung zu bauen, bei der die Vorteile der konzentrischen Anordnung der Siebdecke gewahrt, jedoch deren Nachteile vermieden sind.

Zur Lösung dieser Aufgabe sieht die Erfindung vor, daß die Siebdecke von der Siebtrommel weg, verschwenkbar im Behandlungsraum angelenkt ist. Somit kann z.B. beim Reinigen der Siebdecke von Flusen diese ohne weiteres auch auf der Unterseite der Siebdecke erreicht werden, oder bei einem Stau des Materials dieser Knoten leicht von der Siebtrommel gelöst werden. Es ist zweckmäßig, die Bewegung der Siebdecke von einer Stelle außerhalb des Gehäuses zu bewirken, wozu die Siebdecke an einer Kette od. dgl. aufgehängt sein sollte, die über ein Rad läuft, das von außen bewegt werden kann.

Eine besonders günstige Konstruktion ist bei einer Siebtrommelvorrichtung denkbar, bei der mehrere Siebtrommeln hintereinander angeordnet sind und die Siebdecke der ersten Siebtrommel im gutauflaufenden und die Siebdecke der zweiten Siebtrommel im gutablaufenden Bereich verschwenkbar gelagert ist. In einem solchen Fall werden die einander zugekehrten Enden der beiden Siebdecken über eine Kette od. dgl. miteinander fest verbunden und diese Kette um ein Rad umgelenkt, das mit Abstand von den Siebdecken im Behandlungsraum angeordnet ist. Wenn nunmehr das Rad, um das die Kette od. dgl. gelegt ist, von außen gedreht wird, so bewegen sich gleichzeitig beide Siebdecken entweder nach außen, also von der zugeordneten Siebtrommel weg, oder bei entgegengesetzter Drehung wieder in die Betriebsstellung.

In der Zeichnung ist ein Ausführungsbeispiel der Vorrichtung nach der Erfindung dargestellt. Es zeigen:

- Figur 1:: einen Schnitt quer durch eine Siebtrommelvorrichtung in Warentransportrichtung und
- Figur 2:: einen Schnitt entlang der Linie II-II nach Figur 1.

Die Konstruktion einer Siebtrommelvorrichtung ist allgemein bekannt. Die hier von einer Docke 1 abgezogene Warenbahn 2 wird in die Siebtrommelvorrichtung geführt, deren Siebtrommeln von dem Gehäuse 3 umgeben sind. Innerhalb dieses Gehäuses sind zwei Siebtrommeln 4, 5 horizontal hintereinander angeordnet und werden vom Textilgut 2 mäanderförmig umschlungen. Nach der Wärmebehandlung auf den beiden Siebtrommeln 4, 5 läuft das Textilgut 2 über eine Kühltrommel 6 wieder auf eine Docke 7 auf.

Gemäß Figur 2 ist das Gehäuse 1 der Siebtrommelvorrichtung durch die Wandung 8 in einen Behandlungsraum 9 und einen Ventilatorraum 10 unterteilt. Stirnseitig der Siebtrommeln 4, 5 ist zentrisch zu diesen im Ventilatorraum jeweils der Ventilator 11 angeordnet, der die Behandlungsluft aus der Siebtrommel absaugt und entsprecchend der Pfeile wieder zurück in den Behandlungsraum 9 bläst. Auf dem Wege vom Ventilator 11 zum Behandlungsraum wird die Luft mittels der Heizeinrichtung 13 aufgeheizt. Im nicht vom Gut 2 bedeckten Bereich der Siebtrommeln 4, 5 hat die jeweilige Siebtrommel eine Innenabdeckung 12.

Die zur Vergleichmäßigung der Behandlungsluft über die Arbeitsbreite der Siebtrommel im Behandlungsraum angeordnete Siebdecke 14 ist gemäß Figur 1 jeweils konzentrisch um die beiden Siebtrommeln 4, 5 angeordnet. Aufgrund dieses gleichbleibenden Abstandes zwischen der Siebdecke 14 und der jeweiligen Siebtrommel 4, 5 ist eine gleichmäßigere Verteilung der Behandlungsluft über die Arbeitsbreite und auch über den Umfang der Siebtrommel gewährleistet. Um die Siebdecken von dieser Betriebsstellung entfernen zu können, sind die beiden Siebdecken 14, 15 um je ein Gelenk 16, 17 verschwenkbar gelagert. Dabei ist das Gelenk 17 bei der ersten Siebtrommel 4 im gutauflaufenden Bereich und bei der zweiten Siebtrommel 5 das Gelenk 16 im gutablaufenden Bereich der Trommel vorgesehen. Damit sind die einander zugekehrten Enden der beiden Siebdecken 14, 15 jeweils nach oben oder unten verschwenkbar. Wie aus der Figur 1 ersichtlich, sind diese freien Enden der Siebdecken mit einer Kette 18 fest verbunden, die über ein Zahnrad 19 oberhalb der beiden Siebtrommeln 4, 5 gelegt ist. Wenn jetzt dieses Zanrad 19 gemäß Fig. 1 nach links dreht, so werden beide Siebdecken 14, 15 von der zugeordneten Siebtrommel weg verschwenkt. Bei entgegengesetzter Drehung können die Siebdecken, ohne daß die Bedienungsperson in die Behandlungsvorrichtung langen muß, leicht wieder in die Betriebsstellung verbracht werden. Um dies zu bewirken, sind die Zahnräder 19, 19′ gemäß Figur 2 auf einer Achse 20 angeordnet, die nach außen durch das Gehäuse 1 dringt und somit von dort entsprechend des Pfeiles 21 leicht drehbar ist.

## Patentansprüche

1. Siebtrommelvorrichtung zum durchströmenden Wärmebehandeln von gasdurchlässigen Warenbahnen, wie Textilgut, mit einem im wesentlichen geschlossenen Gehäuse (3), dessen Innenraum durch eine Wandung in einen Behandlungs- (9) und einen Ventilatorraum (10) unterteilt ist, wobei in dem Behandlungsraum als Transportelement zumindet eine unter Saugzug stehende, im vom Gut nicht bedeckten Umfangsbereich abgedeckte Siebtrommel (4, 5) drehbar gelagert und dieser im Ventilatorraum ein Ventilator (11) stirnseitig zugeordnet ist, der das aus der Siebtrommel abgesaugte Behandlungsgas nach Aufheizung mittels einer zugeordneten Heinzeinrichtung (13) wieder zurück in den Behandlungsraum über eine die Siebtrommel konzentrisch umgebende, perforierte Siebdecke (14, 15) bläst, dadurch gekennzeichnet, daß die Siebdecke (14, 15) von der Siebtrommel (4, 5) weg verschwenkbar im Behandlungsraum (9) angelenkt ist.

2. Siebtrommelvorrichtung nach Anspruch 1, dadurch gekennzeichnet, daß das der Anlenkstelle (16, 17) der Siebdecke (14, 15) entgegengesetzte Ende an einer Kette (18) od.dgl. befestigt ist, die über eine im Behandlungsraum (9) angeordnete Antriebsvorrichtung (19, 19′) antreibbar ist.

3. Siebtrommelvorrichtung nach Anspruch 2, dadurch gekennzeichnet, daß die Antriebsvorrichtung als drehbar gelagertes Rad (19, 19′) ausgebildet ist, das von außerhalb des Gehäuses (1) antreibbar ist.

4. Siebtrommelvorrichtung nach Anspruch 1-3 mit zwei hintereinander angeordneten Siebtrommeln, die von der Warenbahn mäanderförmig umschlungen sind, dadurch gekennzeichnet, daß die Siebdecke (15) der ersten Siebtrommel (4) im gutauflaufenden und die Siebdecke (14) der zweiten Siebtrommel (5) im gutablaufenden Bereich verschwenkbar gelagert und die einander zugekehrten Enden der beiden Siebdecken (14, 15) über die Kette (18) od. dgl. miteinander fest verbunden sind.

## Claims

1. Sieve drum arrangement for the throughflow heat treatment of gas-permeable webs of material, such as textile material, having a substantially self-contained housing (3), the interior of which is divided by a wall into a treatment chamber (9) and a fan chamber (10), at least one sieve drum (4, 5) being rotatably mounted in the treatment chamber as a conveying means, said sieve drum being subject to suction pressure and being covered in the circumferential region in which it is not covered by the material, and associated with the end face of said drum there is, in the fan chamber, a fan (11) which, after the treatment gas has been heated by means of an associated heating arrangement (13) and has been drawn by suction from the sieve drum, blows the gas back again into the treatment chamber through a perforated sieve cover (14, 15), which concentrically surrounds the sieve drum, characterised in that the sieve cover (14, 15) is pivotably mounted in the treatment chamber (9) remote from the sieve drum (4, 5).

2. Sieve drum arrangement according to claim 1, characterised in that the end opposite the pivotal mounting position (16, 17) of the sieve cover (14, 15) is mounted on a chain (18) or the like, which is drivable by a drive arrangement (19, 19′) disposed in the treatment chamber (9).

3. Sieve drum arrangement according to claim 2, characterised in that the drive arrangement is a rotatably mounted wheel (19, 19′), which is drivable from externally of the housing (1)[3?].

4. Sieve drum arrangement according to claims 1 to 3, having two sieve drums which are disposed one behind the other and have the web of material wound therearound in a serpentine-like manner, characterised in that the sieve cover (15) of the first sieve drum (4) is pivotably mounted in the material take-up region, and the sieve cover (14) of the second sieve drum (5) is pivotably mounted in the material-releasing region, and the ends of the two sieve covers (14, 15) facing one another are securely interconnected by the chain (18) or the like.

## Revendications

1. Dispositif à tambours en tamis destiné au traitement thermique en continu de bandes ou de nappes de produit, tel que produit textile, perméable au gaz, qui comporte un carter (3), en substance fermé, dont l'intérieur est divisé par une cloison en une chambre de traitement (9) et en une chambre de ventilateur (10), dispositif dans le cas duquel, dans la chambre de traitement, est monté, comme élément de transport, de façon à pouvoir tourner, au moins un tambour en tamis (4, 5) soumis à un courant d'aspiration et découvert dans la zone périphérique qui n'est pas chargée du produit, tambour en tamis auquel est adjoint à un côté d'extrémité, dans la chambre de ventilateur, un ventilateur (11) qui souffle le gaz de traitement rejeté du tambour en tamis pour le renvoyer, après chauffage au moyen d'un dispositif de chauffage poussé y adjoint (13), dans la chambre de traitement en le faisant passer par un tamis de couverture perforé (14, 15) qui embrasse concentriquement le tambour en tamis, le dispositif à tambours en tamis étant caractérisé en ce que le tamis de couverture (14, 15) est, dans la chambre de traitement (9), articulé de telle façon qu'il puisse être écarté par pivotement du tambour en tamis (4, 5).

2. Dispositif à tambours en tamis suivant la revendication 1, caractérisé en ce que l'extrémité du tamis de couverture (14, 15) qui est opposée à son point d'articulation (16, 17) est fixée à une chaîne (18) ou à un autre élément du même genre qui peut être commandé à l'intervention d'un dispositif de commande (19, 19′) prévu dans la chambre de traitement (9).

3. Dispositif à tambours en tamis suivant la revendication 2, caractérise en ce que le dispositif de commande est prévu sous la forme d'une roue (19, 19′) montée de façon à pouvoir tourner, qui peut être commandée de l'extérieur du carter (1).

4. Dispositif à tambours en tamis suivant les revendications 1 à 3, comportant deux tambours en tamis montes l'un à l'arrière de l'autre, qu'embrasse en méandres la bande ou la nappe de produit à traiter, le dispositif étant caractérisé en ce que le tamis de couverture (15) du premier tambour en tamis (4) est monte, de façon à pouvoir pivoter, dans la zone d'arrivée du produit à traiter, en ce que le tamis de couverture (14) du second tambour en tamis (5) est monté, de façon à pouvoir pivoter, dans la zone de sortie du produit et en ce que les extrémités tournées l'une vers l'autre des deux tamis de couverture (14, 15) sont reliées l'une à l'autre de façon fixe par la chaîne (18) ou par l'autre élément du même genre prévu.
